# EUROPÄISCHE PATENTSCHRIFT

(11) **EP 1 293 305 B1**
(45) Veröffentlichungstag und Bekanntmachung des Hinweises auf die Patenterteilung: **28.04.2010**
(21) Anmeldenummer: 02405708.5
(22) Anmeldetag: 20.08.2002
(51) Int. Cl.: B25D 17/08

(54) **Werkzeugaufnahme für schlagendes Handwerkzeuggerät**
Toolholder for Portable Percussion Tool
Porte-outil pour Outil à Percussion Portatif

(30) Priorität: 31.08.2001 DE 10142729
(43) Veröffentlichungstag der Anmeldung: 19.03.2003
(73) Patentinhaber: HILTI Aktiengesellschaft, 9494 Schaan (LI)
(72) Erfinder: Britz, Rory, 86916 Kaufering (DE)
(74) Vertreter: Wildi, Roland

(56) Entgegenhaltungen:
- EP-A- 0 540 824
- DE-A- 3 421 811
- DE-A- 10 001 193
- DE-A- 19 525 915
- DE-A- 19 636 293
- DE-A- 19 827 172
- DE-A- 19 950 393
- US-A- 3 788 658
- US-A- 4 131 165

## Beschreibung

Die Erfindung bezeichnet eine Werkzeugaufnahme für ein zumindest teilweise chlagendes Handwerkzeuggerät wie einen Meisselhammer oder einen Bohrmeissel zur Aufnahme von teilweise schlagend beanspruchten Werkzeugen wie Schlagbohrmeissel oder Meissel gemäß dem Oberbegriff und wie aus der EP 1 157 790 A1, der JP 2000 117662 und der DE 34 21 811 A1 bekannt.

Derartige schlagend beanspruchte Werkzeuge weisen als Einspannende üblicherweise zumindest eine axial beidseitig begrenzte Verriegelungsnut im Werkzeugschaft auf, welche bei Schlagbeanspruchung eine begrenzte axiale Beweglichkeit des Werkzeuges innerhalb der Werkzeugaufnahme ermöglicht.

Nach der DE3205063 greift eine zugeordnete Werkzeugaufnahme in diese Verregelungsnut mit radial versetzbaren Verriegelungselementen ein und verriegelt diese über eine nutzerfreundlich axial bewegliche Verriegelungshülse. Zum Werkzeugwechsel werden die Verriegelungselemente temporär radial nach aussen versetzt und geben den Werkzeugschaft zur axialen Entnahme frei. Zur Entnahme des Werkzeugs werden beide Hände des Nutzers benötigt, wodurch das Handwerkzeuggerät, zumeist auf dem Knie, abgesetzt werden muss.

Nach der DE19827172 werden die Verriegelungselemente mit einer axial gegen die Kraft einer Feder mittels einer frei drehbaren Schiebehülse axial versetzbaren Verriegelungshülse mit zwei axial beabstandeten Ausrückpositionen verriegelt, in welche die Verriegelungselemente versetzbar sind. Zur Werkzeugentnahme werden beide Hände des Nutzers benötigt.

Nach der DE3421811 ist eine axial bewegliche VerriegelungshülsE über ein drehversetzbares Rastelement axial arretierbar und wird beim Einsetzen des gewechselten Werkzeugs selbsttätig verriegelt. Bei drehenden Handwerkzeuggeräten kann es bei einem drehversetzbaren Rastelement durch ein Angreifen an der Werkzeugaufnahme zu einem unbeabsichtigten Lösen der Arretierung kommen.

Die Aufgabe der Erfindung besteht in der Realisierung einer Werkzeugaufnahme für ein zumindest teilweise drehendes und schlagendes Handwerkzeuggerät, welche das Werkzeug auch bei drehender Bewegung sicher verriegelt sowie mit einer Hand die Entnahme des Werkzeuges ermöglicht.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist eine Werkzeugaufnahme für ein zumindest teilweise drehendes und schlagendes Handwerkzeuggerät zur Aufnahme eines Werkzeugs mit einem Einspannende, welches zumindest eine axial beidseitig begrenzte Verriegelungsnut zum radialen Eingriff eines Verriegelungselements aufweist, eine axial versetzbare Verriegelungsshülse zur radialen Verriegelung der in die Verriegelungsnut eingreifenden Verriegelungselemente sowie für die Verriegelungshülse ein axial arretierbares Rastelement auf.

Durch diesen axial bistabilen Klick-Klack-Mechanismus für die Verriegelungshülse wird stets nur eine Hand zum Wechsel der axialen Position der Verriegelungshülse benötigt, wodurch diese zwischenzeitlich zur Entnahme des Werkzeugs zur Verfügung steht.

Erfindungsgemäß ist die axial versetzbare Verriegelungshülse mit zwei axial beabstandeten Ausrückpositionen für die temporäre Aufnahme der Verriegelungselemente, welche weiter vorteilhaft als Kugeln ausgebildet sind, bei der Entnahme bzw. dem Einsetzen des Werkzeugs ausgeführt, wodurch ohne Betätigung der Schiebehülse von Hand ein Einsetzen des Werkzeugs ermöglicht wird.

Erfindungsgemäß ist jedem in der antriebsseitigen Ausrückposition befindlichen Verriegelungselement ein radial vorgespanntes Segment des Rastelements zugeordnet, wodurch nach dem Einsetzen des Einsteckendes in die Werkzeugaufnahme jedes Verriegelungselement zurück in die Verriegelungsnut gedrängt wird.

Vorteilhaft ist das Rastelement radial vorgespannt an einem Rastmittel axial rastbar, wobei weiter vorteilhaft das Rastelement als Blattfeder ausgeführt ist, welche eine racial Rastnase als Rastmittel axial hintergreift.

Vorteilhaft weist das Rastelement eine antriebsseitig nach innen abgewinkelte Nase auf, welche beim Einsetzen des gewechselten Werkzeugs die Verriegelungselemente axial in die Verriegelungsnut verdrängen, wodurch sich das Werkzeug selbsttätig verriegelt.

Vorteilhaft ist die Verriegelungshülse axial formschlüssig mit einer axial von Hand versetzbaren, frei drehbaren Schiebehülse verbunden, wodurch eine Drehmomentübertragung beim Angreifen an der Werkzeugaufnahme verhindert wird.

Vorteilhaft ist in der werkzeugseitigen Ausrückposition eine radial vorgespannte Radialfeder angeordnet, wodurch nach der Entnahme des Werkzeuges die Verriegelungselemente zurück nach radial innen gedrängt werden.

Die Erfindung wird bezüglich eines vorteilhaften Ausführungsbeispiels näher erläutert mit:
Fig. 1 als Werkzeugaufnahme im Winkelschnitt
Fig. 2 als Detail bei der Entnahme des Werkzeugs
Fig. 3 als Detail beim Einsetzen des Werkzeugs

Nach Fig. 1 weist eine Werkzeugaufnahme 1 für ein drehendes und schlagendes Handwerkzeuggerät 2 zur Aufnahme eines Werkzeugs 3 mit einem Einspannende, welches zwei axial beidseitig begrenzte Verriegelungsnuten 4 aufweist. Die Werkzeugaufnahme 1 weist zudem eine axial versetzbare Verriegelungshülse 5 für radial in die Verriegelungsnut 4 eingreifende Verriegelungselemente 6 in Form von Kugeln sowie für die Verriegelungshülse 5 ein axial arretierbares Rastelement 7 auf. Das als Blattfeder ausgeführte, radial vorgespannte Rastelement 7 hintergreift axial rastbar ein als radiale Rastnase ausgeführtes Rastmittel 8. Die Verriegelungshülse 5 ist axial formschlüssig mit einer axial von Hand versetzbaren, frei drehbaren Schiebehülse 9 verbunden, welche gegen die Kraf einer Feder 10 antriebsseitig versetzt.

Nach Fig. 2 ist die zuvor von Hand mittels der Schiebehülse 9 gegen die Kraft der Feder 10 antriebsseitig versetzte Verriegelungshülse 5 in dieser Position durch das Ralstelement 7 axial am Rastmittel 8 arretiert, indem das als Blattfeder ausgeführte Rastele nent 7 axial hinter dem als radiale Rastnase ausgeführten Rastmittel 8 eir rastet. Die Verriegelungselemente 6 werden bei der axialen werkzeugseitigen Entnahme des Werkzeuges 3 durch die antriebsseitige Begrenzung der Verriegelungsnut 4 temporär in die werkzeugseitige Ausrückposition 11a der Verriegelungshülse 5 verdrängt und drücken nach aussen gegen eine radial vorgespannte Radialfeder 12.

Nach Fig. 3 verdrängt beim Einsetzen die antriebsseitige Begrenzung des Werkzeuges 3 die Verriegelungselemente 6 temporär in die antriebsseitige Ausrückposition 11b der Verriegelungshülse 5. Jedes einzelne Verriegelungselement 6 drückt gegen die radiale Vorspannung eines radial vorgespannten Segments 13 des Rastelements 7, hebt das Rastelement 7 radial über das Rastmittel 8 hinaus und entarretiert die Verriegelungshülse 5, welche selbsttätig durch die Feder 10 werkzeugseitig versetzt wird. Eine antriebsseitig nach innen abgewinkelte Nase 14 drängt das Verriegelungselement 6 werkzeugseitig axial in die Verriegelungsnut 4.

## Patentansprüche

1. Werkzeugaufnahme für ein zumindest teilweise drehendes und schlagendes Handwerkzeuggerät (2) zur Aufnahme eines Werkzeugs (3) mit einem Einspannende, welches zumindest eine axial beidseitig begrenzte Verriegelungsnut (4) zum radialen Eingriff eines Verriegelungselements (6) aufweist, mit einer axial versetzbaren Verriegelungshülse (5) zur radialen Verriegelung des in die Verriegelungsnut (4) engreifenden Verriegelungselements (6), wobei die Verriegelungshülse (5) ein axial arretierbares Rastelement (7) aufweist, **dadurch gekennzeichnet, dass**
die axial versetzbare Verriegelungshülse (5) mit zwei axial beabstandeten Ausrückpositionen (11a; 11b) für die temporäre Aufnahme des Verriegelungselements (6) ausgeführt ist,
und dass jedem in der antriebsseitigen Ausrückposition (11b) befindlichen Verriegelungselement (6) ein radial vorgespanntes Segment (13) des Rastelements (7) zugeordnet ist und das Rastelement (7) radial vorgespannt an einem Rastmittel (8) axial rastbar ist und optional als Blattfeder eine radiale Rastnase axial hintergreift.

2. Werkzeugaufnahme nach Anspruch 1, **dadurch gekennzeichnet, dass** das Rastelement (7) zumindest eine antriebsseitig nach innen abgewinkelte, axial federnde Nase (14) aufweist, welche dem Verriegelungselement (6) zugeordnet ist.

3. Werkzeugaufnahme nach einem der Ansprüche 1 oder 2, **dadurch gekennzeichnet, dass** die Verriegelungshülse (5) axial formschlüssig mit einer axial von Hand versetzbaren, frei drehbaren Schiebehülse (9)verbunden ist.

4. Werkzeugaufnahme nach Anspruch 3, **dadurch gekennzeichnet, dass** der werkzeugseitigen Ausrückposition (11a) eine radial vorgespannte Radialfeder (12) zugeordnet ist.

## Claims

1. A toolholder for an at least partially rotating and percussive hand tool device (2) for receiving a tool (3) with a clamping end, which has at least one locking nut (4) axially limited on both sides for the radial engagement of a locking element (6), with an axially displaceable locking sleeve (5) for the radial locking of the locking element (6) engaging in the locking groove (4), wherein the locking sleeve (5) has an axially lockable stop element (7), **characterised in that**
the axially displaceable locking sleeve (5) is constructed with two axially spaced disengagement positions (11a; 11b) for the temporary receiving of the locking element (6), **in that** a radially pretensioned segment (13) of the arresting element (7) is assigned to each locking element (6) that is in the drive-side disengagement position (11b), and **in that** the arresting element (7), radially pretensioned, can be axially engaged on an arresting means (8) and optionally axially undercuts a radial arresting nose as a leaf spring.

2. The toolholder according to Claim 1, **characterised in that** the arresting element 97) has at least one axially resilient nose (14) that is inwardly angled on the drive side, which nose is assigned to the locking element (6).

3. The toolholder according to any one of Claims 1 or 2, **characterised in that** the locking sleeve (5) is connected axially and positively to a freely rotatable sliding sleave (9) that is axially displaceable by hand.

4. The toolholder according to Claim 3, **characterised in that** a radially pretensioned radial spring (12) is assigned to the tool-side disengaging position (11a).

## Revendications

1. Raccord d'outil pour un appareil portatif au moins partiellement rotopercutant (2), destiné à recevoir un outil (3) muni d'une extrémité d'insertion pourvue d'au moins une rainure de verrouillage (4) limitée axialement des deux côtés et apte à recevoir radialement un élément de verrouillage (6), ledit raccord d'outil comprenant un manchon de verrouillage déplaçable axialement 5) pour le verrouillage radial de l'élément de verrouillage (6) reçu dans la rainure de verrouillage (4), le manchon de verrouillage (5) comportant un élément d'encliquetage immobilisable axialement (7), **caractérisé en ce que** le manchon de verrouillage déplaçable axialement (5) est conçu avec deux positions dégagées distantes axialement (11a ; 11b) pour la réception temporaire de l'élément de verrouillage (6), et **en ce qu'**à chaque élément de verrouillage (6) situé dans la position dégagée côté entraînement (11b) est associé un segment à précontrainte radiale (13) de l'élément d'encliquetage (7), et l'élément d'encliquetage (7) est encliquetable axialement, avec une précontrainte radiale, sur un moyen d'encliquetage (8) et, optionnellement, s'engage axialement sous la forme d'un ressort à lame derrière un talon d'encliquetage radial.

2. Raccord d'outil selon la revendication 1, **caractérisé en ce que** l'élément d'encliquetage (7) comporte, côté entraînement, au moins un talon (14) coudé vers l'intérieur et élastique axialement qui est associé à l'élément de verrouillage (6).

3. Raccord d'outil selon une des revendications 1 ou 2, **caractérisé en ce que** le manchon de verrouillage (5) est relié axialement par complémentarité de fermes à un manchon coulissant à libre rotation (9) déplaçable axialement la main.

4. Raccord d'outil selon la revendication 3, **caractérisé en ce qu'**à la position dégagée côte outil (11a) est associé un ressort radial à précontrainte radiale (12).
